# EUROPÄISCHE PATENTANMELDUNG

(11) **EP 3 188 157 A1**
(43) Veröffentlichungstag der Anmeldung: **05.07.2017**
(21) Anmeldenummer: 16206271.5
(22) Anmeldetag: 22.12.2016
(51) Int. Cl.: G08G 1/16

(54) **SICHERHEITSARCHITEKTUR ZUR VERBESSERUNG DER ORTUNG VON VERKEHRSTEILNEHMERN UND ZUGEHÖRIGES VERFAHREN**

(30) Priorität: 28.12.2015 DE 102015122852
(71) Anmelder: Hochschule für Technik und Wirtschaft Dresden, 01069 Dresden (DE)
(72) Erfinder: Trautmann, Toralf, 01067 Dresden (DE)
(74) Vertreter: Lippert Stachow Patentanwälte Rechtsanwälte

(57) **Zusammenfassung**

Die Erfindung betrifft ein Verfahren zur Verbesserung der Ortung von Verkehrsteilnehmern, um Kollisionen der Verkehrsteilnehmer mit anderen weiteren Verkehrsteilnehmern, zu vermeiden sowie eine Sicherheitsarchitektur mit untereinander kommunizierenden Komponenten, welche das erfindungsgemäße Verfahren umsetzen. Die Aufgabe der Erfindung eine Kommunikationsmöglichkeit für Fußgänger, Radfahrer und Bestandsfahrzeuge zu schaffen, die in besonders kritischen Fällen Unfälle vermeiden hilft, wird dadurch gelöst, dass eine Umfeldsensorik eines weiteren Verkehrsteilnehmers oder einer Infrastruktur Bewegungsdaten des Verkehrsteilnehmers detektiert und an jeweils eine Empfangseinheit der anderen weiteren Verkehrsteilnehmer sendet, wobei die Empfangseinheit jeweils eine Kollisionsberechnung durchführt und bei einer Kollisionsgefahr zwischen dem Verkehrsteilnehmer und dem anderen weiteren Verkehrsteilnehmer ein Warnsignal erzeugt oder ein Ausweichmanöver einleitet. Die Sicherheitsarchitektur wird zumindest aus einem Basisgerät, einer Umfeldsensorik, einer Empfangseinheit und einer Steuereinheit gebildet.

## Beschreibung

Die Erfindung betrifft ein Verfahren zur Verbesserung der Ortung von Verkehrsteilnehmern, insbesondere Fußgängern und/oder Radfahrern, um Kollisionen der Verkehrsteilnehmer mit anderen weiteren Verkehrsteilnehmern, insbesondere bewegten Fahrzeugen zu vermeiden.

Die Erfindung betrifft weiterhin eine Sicherheitsarchitektur, welche das erfindungsgemäße Verfahren zur Verbesserung der Ortung von Verkehrsteilnehmern umsetzt.

Fußgänger und Radfahrer gehören zu den am schlechtesten geschützten Verkehrsteilnehmern. Der relative Anteil bei den getöteten und Verletzten nimmt weiter zu, insbesondere die Einführung von Elektrorädern wird diesen Trend beschleunigen. Mit Elektrorädern können höhere Geschwindigkeiten erreicht werden, auch von solchen Personen, d.h. älteren Personen, die solche Geschwindigkeiten sonst nicht mehr aus eigener Kraft erreichen würden. Damit sinkt die Reaktionszeit deutlich ab und es kommt zu mehr Unfällen. Neue Technologien zur Fahrzeug-Fahrzeug- und Fahrzeug-Infrastruktur-Kommunikation (Car2x) werden es ermöglichen, dass die Verkehrsteilnehmer untereinander Daten austauschen und so Unfälle vermeiden können. Car2x wird als Sammelbegriff für eine Vielzahl von Forschungs- und Entwicklungsaktivitäten verwendet. Diese haben das Ziel, die Sicherheit der Mobilität zu erhöhen, die Verkehrseffizienz zu steigern sowie dem Bedarf an Komfort gerecht zu werden. Hierbei werden Funktionen untersucht, die durch Kommunikation zwischen Fahrzeugen oder zwischen Fahrzeug und Infrastruktur besser umgesetzt werden können oder überhaupt erst ermöglicht werden. Beispiele für solche Funktionen sind Kreuzungsassistent und Stauendewarnung. Des Weiteren wird unter der Kommunikation zwischen Fahrzeugen und einer Infrastruktur ein Konzept verstanden, mit dem die Kommunikation mit infrastrukturellen Einrichtungen der Automotive-Technik realisiert wird. Bei diesem Ansatz geht es um die drahtlose Kommunikation der Fahrzeuge mit Infrastruktureinrichtungen wie Funkbarken und Lichtsignalanlagen. Dabei kann es sich auch um intelligente Verkehrszeichen handeln, um Funkknoten, oder Intelligent Roadside Stations (IRS), über die eine Kommunikation zum Internet, zu Infotainmentplattformen oder zum Autohersteller aufgebaut werden kann. Über Letztere können z.B. Diagnose- oder Notfalldaten direkt zum Hersteller oder in die Werkstatt übermittelt werden.

Aus der DE 10253192 A1 ist beispielsweise ein mobiles Kollisionswarnsystem zum Mitführen in Kraftfahrzeugen bekannt. Das Kollisionswarnsystem enthält eine Positionsbestimmungseinheit wie zum Beispiel einen GPS-Empfänger und sendet über einen Sender fortlaufend die aktuelle räumliche Position aus. Analog kann es mittels eines Empfängers die in ähnlicher Weise von anderen Kollisionswarnsystemen ausgesendeten Positionsinformationen empfangen. Auf der Basis der Positionsinformationen wird in einer Steuereinheit die Gefahr einer Kollision vorherberechnet. Jedoch kann damit keinerlei Ortung von Fußgängern oder Radfahrern mit in Betracht gezogen werden.

Die Technik der Fahrzeug- und Infrastruktur-Kommunikation wird in den kommenden Jahren in den ersten Neufahrzeugen eingeführt werden. Bislang gibt es jedoch keine Ansätze, wie diese Technik für Fußgänger und Radfahrer und auch für Bestandsfahrzeuge eingesetzt werden kann.

Es ist daher eine Aufgabe der Erfindung, eine Kommunikationsmöglichkeit für Fußgänger, Radfahrer und Bestandsfahrzeuge zu schaffen, die in besonders kritischen Fällen Unfälle vermeiden hilft.

Eine weitere Aufgabe der Erfindung ist es, die Ortung und die möglichen Bewegungsabsichten der Verkehrsteilnehmer zu verbessern und genauer zu bestimmen, um damit Kollisionen zwischen den Verkehrsteilnehmern und anderen weiteren Verkehrsteilnehmern, wie vorbeifahrenden Fahrzeugen auch bei schlechten Sichtbedingungen und schlecht einzusehenden Verkehrssituationen zu verhindern.

Die Aufgabe wird verfahrensseitig dadurch gelöst, dass eine Umfeldsensorik eines weiteren Verkehrsteilnehmers oder einer Infrastruktur Bewegungsdaten des Verkehrsteilnehmers detektiert und an jeweils eine Empfangseinheit der anderen weiteren Verkehrsteilnehmer sendet, wobei die Empfangseinheit jeweils eine Kollisionsberechnung durchführt und bei einer Kollisionsgefahr zwischen dem Verkehrsteilnehmer und dem anderen weiteren Verkehrsteilnehmer ein Warnsignal erzeugt oder ein Ausweichmanöver einleitet.

Ein Verkehrsteilnehmer kann insbesondere ein Fußgänger oder ein Radfahrer sein. Unter der Umfeldsensorik wird im Folgenden die Gesamtheit der in einem weiteren Verkehrsteilnehmer befindlichen Sensoren verstanden, die die unmittelbare Umgebung des weiteren Verkehrsteilnehmers überwachen, wobei die weiteren Verkehrsteilnehmer insbesondere parkende Fahrzeuge darstellen. Zur Überwachung der Umgebung, sowohl eines parkenden als auch bewegten Fahrzeugs oder einer Infrastruktur, können Ultraschallsensoren, Kameras, Radar, Laserscanner und Lidartechnik eingesetzt werden.

Die Umfeldsensorik ist in der Regel dauerhaft aktiv, d.h. die Umfeldsensorik scannt beispielsweise mittels Ultraschallsensoren permanent die unmittelbare Umgebung des weiteren Verkehrsteilnehmers, wobei die unmittelbare Umgebung durch die Reichweite der Sensorik des weiteren Verkehrsteilnehmers bestimmt wird.

In einer Ausgestaltung des erfindungsgemäßen Verfahrens wird die Umfeldsensorik des weiteren Verkehrsteilnehmers periodisch aktiviert, beispielsweise werden nur die Ultraschallsensoren aller 200ms aktiviert. Das hat den Vorteil, dass die gesamte Umfeldsensorik nicht ständig aktiv sein muss und damit Energie gespart werden kann.

In einer anderen Ausgestaltung des erfindungsgemäßen Verfahrens wird die Umfeldsensorik nur dann aktiviert, wenn der Verkehrsteilnehmer, der ein Kommunikationsmodul mit sich führt, in den Erfassungsbereich der weiteren Verkehrsteilnehmer eintritt. Dies ist besonders vorteilhaft, um insbesondere den Energiebedarf in parkenden Fahrzeugen möglichst gering zu halten, weil nur dann durch die aktivierte Umfeldsensorik Energie verbraucht wird und nicht, wenn sich gar kein Verkehrsteilnehmer in der Nähe des weiteren Verkehrsteilnehmers befindet. Möglich ist auch eine Aktivierung durch einen anderen weiteren Verkehrsteilnehmer, z.B. ein sich näherndes Fahrzeug, das in den Erfassungsbereich des weiteren Verkehrsteilnehmers eintritt. Ist die Umfeldsensorik durch das Kommunikationsmodul aktiviert worden, so überwachen die Sensoren des weiteren Verkehrsteilnehmers dessen unmittelbare Umgebung, wobei die unmittelbare Umgebung durch die Reichweite der Sensorik des weiteren Verkehrsteilnehmers bestimmt wird. Dabei werden die Bewegungsdaten des Verkehrsteilnehmers innerhalb des Erfassungsbereichs detektiert und an jeweils eine Empfangseinheit der anderen weiteren Verkehrsteilnehmer gesendet. Erst mit diesen Daten steht eine abgesicherte Information über die Bewegungsabsicht des Verkehrsteilnehmers zur Verfügung und die Empfangseinheit der anderen weiteren Verkehrsteilnehmer kann eine wesentlich genauere Kollisionsberechnung durchführen. Falls eine Kollisionsgefahr zwischen dem Verkehrsteilnehmer und dem anderen weiteren Verkehrsteilnehmer besteht, wird ein Warnsignal in oder ein Ausweichmanöver von dem anderen weiteren Verkehrsteilnehmer erzeugt oder eingeleitet.

Das Warnsignal kann beispielsweise ein akustisches oder haptisches Signal für den Fahrer des Fahrzeugs als anderer weiterer Verkehrsteilnehmer sein. Oder das vorbeifahrende Fahrzeug leitet ein Ausweichmanöver ein, d.h. es kann sogar ein aktiver Eingriff in die Fahrzeugführung erfolgen.

In einer Ausgestaltung des vorgeschlagenen Verfahrens aktiviert das Kommunikationsmodul die Umfeldsensorik bei Eintritt in einen Kommunikationsbereich des weiteren Verkehrsteilnehmers oder der Infrastruktur. Dies kann in einer Ausgestaltung über eine im Dauerbetrieb oder im Impulsbetrieb ausgebildete Funkverbindung zwischen dem Verkehrsteilnehmer und einer Aktivierungseinheit des weiteren Verkehrsteilnehmers oder der Infrastruktur erfolgen. Der Betrieb der Funkverbindung im Impulsbetrieb hat den Vorteil, dass der Energiebedarf dafür wesentlich geringer ist, als für den Dauerbetrieb der gesamten Umfeldsensorik. Das ist gerade bei Elektrofahrzeugen besonders wichtig, da ein unnötiger Energieverbrauch zu einer deutlichen Verringerung der Reichweite führen würde. Durch die Aktivierung über das Kommunikationsmodul erfolgt erfindungsgemäß nur dann eine Messung, wenn sich auch wirklich ein Verkehrsteilnehmer, z.B. ein Fußgänger oder ein Radfahrer in der Nähe, d.h. in dem Kommunikationsbereich des weiteren Verkehrsteilnehmers befindet.

Die Funkverbindung kann beispielsweise einen Kommunikationsstandard, bevorzugt den IEEE 802.11p-Standard. Das hat den Vorteil, dass das Kommunikationsmodul des Verkehrsteilnehmers, die Aktivierungseinheit des weiteren Verkehrsteilnehmers sowie die Empfangseinheit des anderen weiteren Verkehrsteilnehmers, unabhängig von welchem Hersteller sie jeweils stammen, miteinander kommunizieren können.

In einer Ausgestaltung des Verfahrens erfasst die Umfeldsensorik die Bewegungsdaten des Verkehrsteilnehmers mittels Ultraschall und/oder durch Kameras und/oder mittels Radar und/oder durch Laserscanner und/oder durch Lidartechnik. Die gesamte Umfeldsensorik wird entweder durch einen Teil der Sensorik, z.B. durch die Ultraschallsensoren, die periodisch aktiviert werden oder durch das Aktivierungssignal des Kommunikationsmoduls aufgeweckt, so dass sie die Umgebung des Fahrzeuges scannen können. Bei der ersten Variante wird ein Teil der Sensorik, z.B. die Ultraschallsensoren periodisch, z.B. aller 200ms aktiviert, wobei diese dann die unmittelbare Umgebung scannen. Detektieren die Ultraschallsensoren ein Objekt in dem Erfassungsbereich der Umfeldsensorik wird das gesamte System der Umfeldsensorik aktiviert. Bei der zweiten Variante wird die gesamte Umfeldsenrosik durch das Kommunikationsmodul des Verkehrsteilnehmers, z.B. Fußgängers, oder eines anderen weiteren Verkehrsteilnehmers, z.B. fahrendes Fahrzeug, aktiviert, so dass diese die Umgebung des weiteren Verkehrsteilnehmers scannen können. Anhand dieser empfangenen Sensorsignale, die an die Empfangseinheit eines anderen weiteren Verkehrsteilnehmers gesendet werden, kann die Bewegungsabsicht des Verkehrsteilnehmers, welcher das erfindungsgemäße Kommunikationsmodul mit sich führt, oder der in den Erfassungsbereich der Umfeldsensorik des weiteren Verkehrsteilnehmers eingetreten ist, berechnet werden und daraus eine Kollisionsgefahr mit dem anderen weiteren Verkehrsteilnehmer abgeleitet werden.

Anordnungsseitig wird die Aufgabe der Erfindung dadurch gelöst, dass eine Sicherheitsarchitektur zur Verbesserung der Ortung von Verkehrsteilnehmern, insbesondere von Fußgängern und/oder Radfahrern vorgeschlagen wird, welche zumindest ein Basisgerät und ein Kommunikationsmodul sowie eine Umfeldsensorik, eine Empfangseinheit und eine Steuereinheit umfasst, wobei das Kommunikationsmodul ein Funkmodul aufweist und mit weiteren Verkehrsteilnehmern und/oder Infrastrukturen und/oder anderen weiteren Verkehrsteilnehmern kommunizierend verbunden ausgebildet ist. Das Basisgerät weist als Grundausstattung eine Positionsbestimmungseinheit, z.B. ein GPS-Ortungsmodul sowie ein Telekommunikationsmodul, z.B. eine SIM-Karte zur Herstellung einer Telekommunikationsverbindung auf.

Als Basisgerät wird ein Mobiltelefon oder ein Tablet-PC genutzt. In einer Ausgestaltung der Sicherheitsarchitektur ist das Kommunikationsmodul drahtlos oder drahtgebunden mit dem Basisgerät verbunden ausgebildet. Das Kommunikationsmodul stellt damit eine Erweiterung des Basisgerätes dar. Das Kommunikationsmodul dient dazu, weitere Daten generieren und erzeugen zu lassen, damit daraus präzisere Informationen über eine mögliche Bewegungsabsicht des Verkehrsteilnehmers für andere weitere Verkehrsteilnehmer ableitbar werden. Die Grobortung des zu ortenden Verkehrsteilnehmers kann beispielsweise über das Basisgerät erfolgen. Alle zusätzlichen Informationen werden durch das Kommunikationsmodul initiiert, d.h. durch das Kommunikationsmodul werden weitere Erfassungssysteme genutzt, um zusätzliche Informationen für eine verbesserte Detektion der Fußgänger und Radfahrer zur Verfügung zu haben.

In einer weiteren Ausgestaltung ist das Funkmodul mit einer Aktivierungseinheit des weiteren Verkehrsteilnehmers und/oder der Infrastruktur über eine Funkverbindung kommunizierend verbunden ausgebildet, wobei die Funkverbindung als eine Car2x-Direktverbindung ausgebildet ist. Dadurch ist es möglich, dass über das Funkmodul des Kommunikationsmoduls eine Umfeldsensorik durch die Aktivierungseinheit des weiteren Verkehrsteilnehmers geweckt wird. Damit kann in einem weiteren Verkehrsteilnehmer, z.B. einem parkenden Fahrzeug oder einer Infrastruktur, z.B. einer Warnbarke, eine zunächst abgeschaltete oder im Ruhezustand befindende Sensorik aktiviert werden. Dadurch kann der Energiebedarf des weiteren Verkehrsteilnehmers oder der Infrastruktur auf ein Minimum reduziert werden. Nur wenn der Verkehrsteilnehmer mit dem Kommunikationsmodul in den Kommunikationsbereich des weiteren Verkehrsteilnehmers oder der Infrastruktur eintritt, wird die entsprechende Umfeldsenorik aktiviert. Diese sammelt Bewegungsdaten des Verkehrsteilnehmers innerhalb des Kommunikationsbereichs des weiteren Verkehrsteilnehmers oder der Infrastruktur und erstellt daraus eine Bewegungshistorie des Verkehrsteilnehmers innerhalb des Kommunikationsbereichs des weiteren Verkehrsteilnehmers oder der Infrastruktur. Diese gesammelten Daten können über eine weitere C2x-Verbindung an Empfangseinheiten anderer weiterer Verkehrsteilnehmer gesendet werden.

In einer Ausgestaltung der Sicherheitsarchitektur weist das Kommunikationsmodul eine direkte oder indirekte Verbindung mit dem anderen weiteren Verkehrsteilnehmer und/oder der Infrastruktur auf. Das bedeutet, dass, je nach zu detektierender Situation, das Kommunikationsmodul entweder direkt mit der Empfangseinheit des anderen weiteren Verkehrsteilnehmers beispielsweise über eine Funkverbindung verbunden ist und die Bewegungsdaten direkt zu dieser

Empfangseinheit gesendet werden. Oder das Kommunikationsmodul ist indirekt über die Umfeldsensorik des weiteren Verkehrsteilnehmers mit der Empfangseinheit des anderen weiteren Verkehrsteilnehmers verbunden. Dabei werden die Bewegungsdaten des Verkehrsteilnehmers zunächst von der Umfeldsensorik des weiteren Verkehrsteilnehmers aufgenommen und in einem nächsten Schritt an die Empfangseinheit des anderen weiteren Verkehrsteilnehmers gesendet.

In einer anderen Ausgestaltung der Sicherheitsarchitektur weist der andere weitere Verkehrsteilnehmer zumindest die Steuereinheit auf, wobei die Steuereinheit zur Berechnung einer Kollisionsgefahr zwischen einem das Kommunikationsmodul mitführenden Verkehrsteilnehmer und dem anderen weiteren Verkehrsteilnehmer ausgebildet ist. Aus den von der Empfangseinheit des anderen weiteren Verkehrsteilnehmers empfangenen Bewegungsdaten des Verkehrsteilnehmers kann die Steuereinheit eine Kollisionsgefahr berechnet und bei Eintritt einer Kollisionsgefahr entsprechend mit einem Warnsignal oder einem Ausweichmanöver reagieren.

In einer besonderen Ausführung können in älteren Fahrzeugen, also älteren weiteren und älteren anderen weiteren Verkehrsteilnehmern, die noch nicht mit den notwendigen Komponenten der Sicherheitsarchitektur ausgerüstet sind, also insbesondere der Empfangseinheit, der Steuereinheit und der Aktivierungseinheit sowie der Umfeldsensorik leicht nachgerüstet werden. Diese Komponenten der Sicherheitsarchitektur können beispielsweise in einem Kennzeichenhalter nachrüstbar ausgebildet sein.

Die erfindungsgemäße Sicherheitsarchitektur umfasst somit im weiteren Sinne nicht nur das Basisgerät und ein damit verbundenes Kommunikationsmodul, sondern auch die Aktivierungseinheit eines weiteren Verkehrsteilnehmers und/oder einer Infrastruktur zur Aktivierung einer Umfeldsensorik des weiteren Verkehrsteilnehmers und/oder der Infrastruktur sowie eine Empfangs- und Steuereinheit eines anderen weiteren Verkehrsteilnehmers, wobei die Empfangseinheit die aufgenommenen Daten der Umfeldsensorik empfängt und die Steuereinheit die Daten verarbeitet und damit eine Verbesserung der Ortung und der Bewegungshistorie von Fußgängern und Radfahrern durch die zusätzlichen Informationen erreicht werden kann. Damit lässt sich die Kollisionsgefahr zwischen Verkehrsteilnehmern und anderen weiteren Verkehrsteilnehmern deutlich verringern.

Der weitere Verkehrsteilnehmer ist beispielsweise ein parkendes Fahrzeug, die Infrastruktur ist beispielsweise eine Warnbarke oder eine intelligente Lichtsignalschranke und der andere weitere Verkehrsteilnehmer ist beispielsweise ein bewegtes Fahrzeug. Sowohl der weitere Verkehrsteilnehmer als auch die Infrastruktur und der andere weitere Verkehrsteilnehmer weisen eine Empfangseinheit, eine Steuereinheit und eine Aktivierungseinheit sowie eine Umfeldsensorik auf.

Nachfolgend soll die Erfindung anhand einiger Ausführungsbeispiele näher erläutert werden.

In den zugehörigen Zeichnungen zeigen
- Fig. 1: Die Übersicht einer Einsatzsituation für die Sicherheitsarchitektur und das zugehörige Verfahren;
- Fig. 2: Übersicht eines möglichen Aufbaus für das Kommunikationsmodul;
- Fig. 3: Vernetzung einer Umfeldsensorik und einer Steuereinheit (z.B. zur Nachrüstung);
- Fig. 4: Ausführungsform einer autarken Umfeldsensorik, einer Empfangseinheit und einer Steuereinheit zur Integration in einen Kennzeichenhalter (z.B. zur Nachrüstung);
- Fig. 5: Ablauf einer Erkennung in einer autarken Sicherheitsarchitektur.

In Fig. 1 ist eine mögliche Einsatzsituation für die Sicherheitsarchitektur und das zugehörige Verfahren dargestellt. Ein Fußgänger 1 mit einem Kommunikationsmodul 11 geht zwischen parkenden Fahrzeugen 2 in Richtung Straße. Ein vorbeifahrendes Fahrzeug 3 würde den Weg kreuzen. Der Fußgänger 1 (z.B. ein Kind) ist durch die parkenden Fahrzeuge 2 verdeckt und kann daher nicht direkt vom fahrenden Fahrzeug 3 aus gesehen werden. Durch die Kommunikation mit dem parkenden Fahrzeug 2, insbesondere mit dessen Aktivierungseinheit 4 zur Aktivierung der Umfeldsensorik 5 über die Car2x-Verbindung 6 wird bei Annäherung die Umfeldsensorik 5 des parkenden Fahrzeuges 2 aktiviert. Tritt nun der Fußgänger 1 in diesen Bereich 7 ein und bewegt sich in Richtung Straße, ist dies ein eindeutiges Indiz für eine Überquerungsabsicht. Dann wird durch das Fahrzeug 2, ggf. auch nach einem weiteren Datenaustausch mit dem Kommunikationsmodul 11 des Fußgängers 1, eine Nachricht über diese kritische Situation an die Umgebung abgegeben. Die betroffenen Fahrzeuge 3, d.h. die anderen weiteren Verkehrsteilnehmer 3 können jetzt eine eigene Kollisionsberechnung auf Basis der genauen Umfelddaten bzw. Bewegungsdaten oder der Bewegungshistorie des Fußgängers 1 durchführen und entsprechende Reaktionen im fahrenden Fahrzeug 3 einleiten, z.B. ein akustisches Warnsignal geben oder eine Notbremsung oder ein Ausweichmanöver ausführen. Besonders wichtig ist diese Kommunikation, da hiermit in parkenden Fahrzeugen 2 eine Aktivierung von speziellen Sensoren 5 erfolgen kann, mit denen der betreffende Fußgänger/Radfahrer 1 wesentlich genauer geortet werden kann. Erst durch diese Zusatzinformationen steht eine abgesicherte Information über die Bewegungsabsicht des Fußgängers/Radfahrers 1 zur Verfügung, mit deren Hilfe in einem vorbeifahrenden Fahrzeug 3 eine Warnung angezeigt wird bzw. sogar ein aktiver Eingriff in die Fahrzeugführung erfolgen kann.

In einem anderen Ausführungsbeispiel geht ein Fußgänger 1 ohne Kommunikationsmodul zwischen parkenden Fahrzeugen 2 in Richtung Straße. Ein vorbeifahrendes Fahrzeug 3 würde den Weg kreuzen. Der Fußgänger 1 (z.B. ein Kind) ist durch die parkenden Fahrzeuge 2 verdeckt und kann daher nicht direkt vom fahrenden Fahrzeug 3 aus gesehen werden. Durch die dauerhaft aktivierte oder periodisch aktivierte Umfeldsensorik des weiteren Verkehrsteilnehmers wird der Fußgänger jedoch sofort erkannt, sobald dieser in den Erfassungsbereich der Ultraschallsensoren des parkenden Fahrzeuges 2 eintritt. Die Umfeldsensorik kann aber auch durch das vorbeifahrende Fahrzeug 3 aktiviert werden. Damit wird die Aktivierungseinheit 4 zur Aktivierung der gesamten Umfeldsensorik 5 bei Annäherung an das parkende Fahrzeug aktiviert, wobei die gesamte Umfeldsensorik aufgeweckt wird. Tritt nun der Fußgänger 1 in diesen Bereich 7 ein und bewegt sich in Richtung Straße, ist dies ein eindeutiges Indiz für eine Überquerungsabsicht. Dann wird durch das Fahrzeug 2 eine Nachricht über diese kritische Situation an die Umgebung abgegeben. Die betroffenen Fahrzeuge 3, d.h. die anderen weiteren Verkehrsteilnehmer 3 können jetzt eine eigene Kollisionsberechnung auf Basis der genauen Umfelddaten bzw. Bewegungsdaten oder der Bewegungshistorie des Fußgängers 1 durchführen und entsprechende Reaktionen im fahrenden Fahrzeug 3 einleiten, z.B. ein akustisches Warnsignal geben oder eine Notbremsung oder ein Ausweichmanöver ausführen.

Die Sicherheitsarchitektur zur Verbesserung der Ortung von Verkehrsteilnehmern 1, insbesondere von Fußgängern und/oder Radfahrern umfasst zumindest ein Basisgerät 11 und ein Kommunikationsmodul 11a sowie eine Aktivierungseinheit 4, eine Umfeldsensorik 5, eine Empfangseinheit 8 und eine Steuereinheit 9. Dabei sind die Komponenten der Sicherheitsarchitektur nicht in einem Gerät physisch verbunden, sondern die Komponenten 4, 8, 9, 11, 11a, die die Sicherheitsarchitektur bilden, befinden sich in unterschiedlichen Verkehrsteilnehmern, d.h. einzelne Komponenten 11, 11a trägt ein Fußgänger 1 und weitere Komponenten 4, 8, 9 befinden sich in parkenden 2 oder bewegten Fahrzeugen 3 oder Infrastrukturen, wie z.B. einer Warnbarke, wobei immer ganz spezielle Komponenten 4,8,9 des parkenden 2 und bewegen Fahrzeuges 3 aktiviert werden und miteinander kommunizieren. Entscheidend ist, dass das Kommunikationsmodul 11a entweder in einem ruhenden Fahrzeug 2 über die Aktivierungseinheit 4 die Umfeldsensorik 5 des Fahrzeugs 2 aktiviert und dann indirekt mit den bewegten Fahrzeugen 3 interagiert oder direkt über die Empfangseinheit 8 mit dem bewegten Fahrzeugen 3 kommuniziert und jeweils direkt Informationen über die Bewegungshistorie des Fußgängers 1 liefert oder indirekt über die Umfeldsensorik 5 der parkenden Fahrzeuge 2.

Fig. 2 zeigt eine Übersicht eines möglichen Aufbaus für das Basisgerät 11 und das Kommunikationsmodul 11a des Verkehrsteilnehmers 1, beispielsweise eines Fußgängers oder Radfahrers.

Als Basisgerät 11 wird beispielsweise ein Smartphone oder ein Tablet-PC genutzt, welches der Fußgänger/Radfahrer mit sich führt. Das Basisgerät 11 ist durch ein Kommunikationsmodul 11a erweitert, wobei das Basisgerät 11 und das Kommunikationsmodul 11a beispielsweise drahtlos oder drahtgebunden miteinander gekoppelt 12 sind. Weiterhin weist das Kommunikationsmodul 11a ein Funkmodul auf, so dass das Kommunikationsmodul 11a beispielsweise über eine Car2x-Direktverbindung (z.B. IEEE 802.11p) mit weiteren Verkehrsteilnehmern 2, 3 kommunizieren kann. Das Basismodul enthält standardmäßig ein Telekommunikationsmodul 11b, z.B. ein SIM-Modul für eine Telekommunikationsverbindung 13 und eine Positionsbestimmungseinheit 11c, z.B. ein GPS-Ortungsmodul, um ein satellitengestütztes Ortungssignal 14 zu empfangen und zu senden.

Über ein Modul 11d werden weitere Verkehrsteilnehmer 2 in der Umgebung geortet, wobei das Kommunikationsmodul 11a bei Detektion eines weiteren Verkehrsteilnehmers 2 in der Nähe des Fußgängers 1 durch ein Wecksignal über die Funkverbindung 6 die Aktivierungseinheit 4 des parkenden Fahrzeugs aufweckt, und damit die Umfeldsensorik 5 des parkenden Fahrzeugs 2 in Betrieb geht.

Die Fig. 3 zeigt eine Möglichkeit zur Nachrüstung, insbesondere wie die Vernetzung einer Umfeldsensorik 5 und einer Steuereinheit 9 bei der Nachrüstung erfolgen kann. Dabei wird die Umfeldsensorik 5 zusätzlich angebracht werden (z.B. in Form von Fig. 4). Eine Anbindung an das Fahrzeugdatennetz ist nicht zwingend erforderlich, könnte aber die Informationsverarbeitung vereinfachen.

Fig. 4 zeigt eine konstruktive Ausgestaltung des Nachrüstmoduls in Form eines Kennzeichenhalters 10. Damit ist ein einfacher Austausch möglich, es muss lediglich eine Verbindung zum Bordnetz des Fahrzeugs 2, 3 erfolgen.

Durch die Nachrüstbarkeit für Bestandsfahrzeuge können auch solche Fahrzeuge Teil der Sicherheitsarchitektur werden. Es ist denkbar, dass solche Systeme künftig für besonders kritische Bereiche z.B. zur Nutzung von Parkflächen vorgeschrieben werden.

Eine Möglichkeit zur Realisierung des Ablaufs einer Erkennung in einer autarken Sicherheitsarchitektur ist in Fig. 5 dargestellt. Im Normalzustand ist nur die Funkverbindung 6 zwischen Verkehrsteilnehmer 1 und weiterem Verkehrsteilnehmer 2 aktiv. Wird ein Wecksignal durch einen das Kommunikationsmodul 11a mitführenden Verkehrsteilnehmers 1, z.B. einen Fußgänger/Radfahrer empfangen, weil dieser sich im Erfassungsbereich 7 der Umfeldsensorik des weiteren Verkehrsteilnehmers 2 aufhält, erfolgt eine Aktivierung der relevanten Umfeldsensorik 5. Wird jetzt ein Fußgänger/Radfahrer 1 durch die Umfeldsensorik 5 erkannt und befindet sich dieser auf einem kritischen Pfad, d.h. auf Kollisionskurs mit beispielsweise einem vorbeifahrenden Fahrzeug 3, so erfolgt die Aussendung eines Warnsignals mit den relevanten Daten. Wird kein Wecksignal mehr empfangen, erfolgt eine Deaktivierung der Umfeldsensorik 5 zur Verminderung des Energieverbrauchs.

### Bezugszeichenliste

1 Verkehrsteilnehmer, z.B. Fußgänger oder Radfahrer
2 weiterer Verkehrsteilnehmer, z.B. parkendes Fahrzeug
3 anderer weiterer Verkehrsteilnehmer, z.B. bewegtes Fahrzeug
4 Aktivierungseinheit
5 Umfeldsensorik
6 Funkverbindung, z.B. Car2x-Verbindung
7 Erfassungsbereich der Umfeldsensorik des weiteren Verkehrsteilnehmers
8 Empfangseinheit
9 Steuereinheit
10 Kennzeichenhalters
11 Basisgerät
   11a Kommunikationsmodul
   11b Telekommunikationsmodul
   11c Positionsbestimmungseinheit
   11d Modul zur Ortung und Erzeugung eines Wecksignals für weitere Verkehrsteilnehmer
12 Verbindung zwischen Basisgerät und Kommunikationsmodul
13 Telekommunikationsverbindung, z.B. EDGE,UMTS,LTE, usw.
14 Satellitengestütztes Ortungssignal, z.B. GPS, Glenas, Galilei, usw.
15 Spannungsversorgung, z.B. für die Beleuchtung des Kennzeichenhalters und der Umfeldsensorik und der Steuereinheit

## Patentansprüche

1. Verfahren zur Verbesserung der Ortung von Verkehrsteilnehmern (1), insbesondere Fußgängern und/oder Radfahrern, um Kollisionen der Verkehrsteilnehmer (1) mit anderen weiteren Verkehrsteilnehmern (3), insbesondere bewegten Fahrzeugen zu vermeiden, **dadurch gekennzeichnet, dass**
- eine Umfeldsensorik (5) eines weiteren Verkehrsteilnehmers (2) oder einer Infrastruktur Bewegungsdaten des Verkehrsteilnehmers (1) detektiert
- und an jeweils eine Empfangseinheit (8) der anderen weiteren Verkehrsteilnehmer (3) sendet,
- wobei die Empfangseinheit (8) jeweils eine Kollisionsberechnung durchführt und
- bei einer Kollisionsgefahr zwischen dem Verkehrsteilnehmer (1) und dem anderen weiteren Verkehrsteilnehmer (3) ein Warnsignal erzeugt oder ein Ausweichmanöver einleitet.

2. Verfahren zur Verbesserung der Ortung von Verkehrsteilnehmern nach Anspruch 1, **dadurch gekennzeichnet, dass** die Umfeldsensorik des weiteren Verkehrsteilnehmers periodisch aktiviert wird.

3. Verfahren zur Verbesserung der Ortung von Verkehrsteilnehmern nach Anspruch 1, **dadurch gekennzeichnet, dass** der Verkehrsteilnehmer (1) aktiv seine Position über ein Kommunikationsmodul (11a) dem weiteren Verkehrsteilnehmer (2) mitteilt.

4. Verfahren zur Verbesserung der Ortung von Verkehrsteilnehmern nach Anspruch 3, **dadurch gekennzeichnet, dass** das Kommunikationsmodul (11a) die Umfeldsensorik (5) bei Eintritt in einen Erfassungsbereich (7) der Umfeldsensorik des weiteren Verkehrsteilnehmers (2) oder der Infrastruktur aktiviert.

5. Verfahren zur Verbesserung der Ortung von Verkehrsteilnehmern nach einem der vorherigen Ansprüche, **dadurch gekennzeichnet, dass** das Kommunikationsmodul (11a) die Umfeldsensorik (5) über eine im Dauerbetrieb und/oder im Impulsbetrieb ausgebildete Funkverbindung (6) zwischen dem Verkehrsteilnehmer (1) und einer Aktivierungseinheit (4) des weiteren Verkehrsteilnehmers (2) oder der Infrastruktur aktiviert.

6. Verfahren zur Verbesserung der Ortung von Verkehrsteilnehmern nach Anspruch 1, **dadurch gekennzeichnet, dass** die Umfeldsensorik (5) die Bewegungsdaten des Verkehrsteilnehmers (1) mittels Ultraschall und/oder durch Kameras und/oder mittels Radar und/oder durch Laserscanner und/oder durch Lidar erfasst.

7. Verfahren zur Verbesserung der Ortung von Verkehrsteilnehmern nach einem der vorherigen Ansprüche, **dadurch gekennzeichnet, dass** die Umfeldsensorik (5) des weiteren Verkehrsteilnehmers (2) oder der Infrastruktur durch den anderen weiteren Verkehrsteilnehmer (3) aktiviert wird.

8. Sicherheitsarchitektur zur Verbesserung der Ortung von Verkehrsteilnehmern, insbesondere von Fußgängern und/oder Radfahrern umfassend zumindest ein Basisgerät (11) und ein Kommunikationsmodul (11a), sowie eine Umfeldsensorik (5), eine Empfangseinheit (8) und eine Steuereinheit (9), wobei das Kommunikationsmodul (11a) ein Funkmodul aufweist und mit weiteren Verkehrsteilnehmern (2) und/oder Infrastrukturen und/oder anderen weiteren Verkehrsteilnehmern (3) kommunizierend verbunden ausgebildet ist.

9. Sicherheitsarchitektur nach Anspruch 8, **dadurch gekennzeichnet, dass** das Kommunikationsmodul (11a) drahtlos oder drahtgebunden mit dem Basisgerät (11) verbunden ausgebildet ist.

10. Sicherheitsarchitektur nach Anspruch 8, **dadurch gekennzeichnet, dass** das Funkmodul mit einer Aktivierungseinheit (4) des weiteren Verkehrsteilnehmers (2) und/oder der Infrastruktur über eine Funkverbindung (6) kommunizierend verbunden ausgebildet ist, wobei die Funkverbindung (6) als eine Car2x-Direktverbindung ausgebildet ist.

11. Sicherheitsarchitektur nach einem der vorherigen Ansprüche, **dadurch gekennzeichnet, dass** das Kommunikationsmodul (11a) eine direkte oder indirekte Verbindung mit dem anderen weiteren Verkehrsteilnehmer (3) und/oder der Infrastruktur aufweist.

12. Sicherheitsarchitektur nach Anspruch 11, **dadurch gekennzeichnet, dass** der andere weitere Verkehrsteilnehmer (3) zumindest die Steuereinheit (9) aufweist, wobei die Steuereinheit (9) zur Berechnung einer Kollisionsgefahr zwischen einem das Kommunikationsmodul (11a) mitführenden Verkehrsteilnehmer (1) und dem anderen weiteren Verkehrsteilnehmer (3) ausgebildet ist.

13. Sicherheitsarchitektur nach einem der vorherigen Ansprüche, **dadurch gekennzeichnet, dass** die Empfangseinheit (8), die Steuereinheit (9) und die Aktivierungseinheit (4) sowie die Umfeldsensorik (5) als Komponenten der Sicherheitsarchitektur nachrüstbar ausgebildet sind.

14. Sicherheitsarchitektur nach Anspruch 13, **dadurch gekennzeichnet, dass** die Komponenten der Sicherheitsarchitektur nachrüstbar in einem Kennzeichenhalter (10) ausgebildet sind.
